# EUROPÄISCHE PATENTSCHRIFT

(11) **EP 0 370 202 B1**
(45) Veröffentlichungstag und Bekanntmachung des Hinweises auf die Patenterteilung: **11.11.1992**
(21) Anmeldenummer: 89117751.1
(22) Anmeldetag: 26.09.1989
(51) Int. Cl.: A24C 5/36

(54) **Vorrichtung zur Rückgewinnung von Tabak aus fehlerhaften Zigaretten**
Apparatus for reclaiming tobacco from defective cigarettes
Dispositif de récupération du tabac de cigarettes défectueuses

(30) Priorität: 23.11.1988 DE 3839431
(43) Veröffentlichungstag der Anmeldung: 30.05.1990
(73) Patentinhaber: MASCHINENFABRIK FR. NIEPMANN GMBH & CO., D-58285 Gevelsberg (DE)
(72) Erfinder: Stewart, Iain, D-5828 Ennepetal-Voerde (DE); Brinker, Alfred, Dr., D-5820 Gevelsberg (DE)
(74) Vertreter: Stenger, Watzke & Ring Patentanwälte

(56) Entgegenhaltungen:
- DE-A- 2 032 706
- DE-A- 3 301 030
- DE-B- 1 250 320
- FR-A- 2 103 360
- FR-A- 2 236 431

## Beschreibung

Die Erfindung betrifft eine Vorrichtung zur Rückgewinnung von Tabak aus fehlerhaften Zigaretten, bei der die hinter einer Zigarettenherstellungsmaschine aussortierten Zigaretten über einen Elevator in eine Rückgewinnungsvorrichtung zum Zerstören der Papierhüllen sowie zur Trennung des Tabaks von den Papierstücken sowie ggf. Filtern gelangen, wobei unterhalb des Elevators der Zigarettenherstellungsmaschine ein Rotationsförderer mit einer nachgeschalteten Vereinzelungsvorrichtung angeordnet ist, mittels der die fehlerhaften Zigaretten vereinzelt und in Transportrichtung liegend ausgerichtet tangential aus dem Rotationsförderer abtransportiert erden, und der Vereinzelungsvorrichtung nachgeschaltet eine die Papierhüllen der Zigaretten auftrennende Vorrichtung sowie eine Siebförderrinne angeordnet sind, in der der Tabak vom Papier und ggf. von den Filtern der aufgetrennten Zigaretten getrennt wird.

Bei der Herstellung von Zigaretten werden fehlerhafte Zigaretten von den Strangmaschinen bzw. Filteransetzmaschinen automatisch ausgesondert, gesammelt und in zentralen Anlagen aufgerissen. Der Tabak wird von Papier- und Filterresten getrennt und zusammen mit frischem Tabak den Zigarettenherstellungsmaschinen wieder zugeführt.

Es sind verschiedene Anlagen zur Tabakrückgewinnung bekannt, bei denen es sich stets um Großanlagen handelt, auf denen die fehlerhaften Zigaretten mehrerer Zigarettenherstellungsmaschinen verarbeitet werden. So ist es beispielsweise bekannt, die fehlerhaften Zigaretten auf eine rotierende Scheibe zu schütten, auf der sie mittels der Zentrifugalkraft zum Rand der Scheibe transportiert und hierbei radial ausgerichtet werden; die derart ausgerichteten Zigaretten werden an kleinen Kreissägescheiben vorbeigeführt, die die Papierhüllen aufschlitzen. Bei einem anderen bekannten System werden die Zigaretten über mehrere, auf einer senkrechten Welle montierte Scheiben nach auswärts geschleudert und mittels feststehender Messer oder Messerköpfe an der Zylinderwand aufgerissen. Schließlich ist es bekannt, die fehlerhaften Zigaretten mittels einer Vibrierrinne axial auszurichten und einem Walzensystem zuzuführen, zwischen dessen Walzen die Zigaretten aufgeschlitzt werden.

Die voranstehend beschriebenen Systeme haben den Nachteil, daß Zigaretten mit unterschiedlichen Tabaksorten getrennt gesammelt und gelagert werden müssen, womit ein unerwünschter Transport- und Lageraufwand verbunden ist. Außerdem müssen Zigaretten mit unterschiedlichen Tabaksorten chargenweise verarbeitet werden, wodurch abhängig von der jeweiligen Produktionsplanung für bestimmte Tabaksorten längere Lagerzeiten bis zur Rückgewinnung der jeweiligen Tabaksorte verbunden sein können; hiermit ist eine nicht unerhebliche Kapitalbindung verbunden. Außerdem haben diese bekannten Verfahren den Nachteil, daß aufgrund der Zwischenlagerung der Tabak austrocknet, so daß bei der anschließenden Wiederaufbereitung die wertvollen Langfaser-Anteile des Tabaks in den Rückgewinnungsvorrichtungen beschädigt werden. Hierdurch wird die Qualität beeinträchtigt und der prozentuale Anteil des rückgewonnenen Tabaks, der mit Frischtabak verarbeitet werden kann, vermindert.

Aus der FR-A 2 236 431 ist eine Vorrichtung zur Rückgewinnung von Tabak aus fehlerhaften Zigaretten bekannt, bei der die Möglichkeit einer Zugabe des Tabaks fehlerhafter Zigaretten zum Frischtabak derselben Zigarettenherstellungsmaschine besteht. Hierzu gelangen die von einer Prüfeinrichtung aussortierten, fehlerhaften Zigaretten zunächst in eine Wendevorrichtung, die aus zwei über Umlenkrollen geführten Bändern besteht, zwischen denen die Zigaretten gehalten und in eine um 180° gewendete Lage gebracht werden. Nach Verlassen der Wendevorrichtung gelangen die Zigaretten einzeln über einen Kanal in einen Zigarettenspeicher, an dessen unterem Ende eine der bei Zigarettenherstellungsmaschinen üblichen Saugtrommeln angeordnet ist. Die einzelnen Zigaretten legen sich hierbei in Kanellierungen auf der äußeren Mantelfläche der Saugtrommel. Die solcherart festgehaltenen Zigaretten gelangen bis in eine untere Stellung der Saugtrommel, in der mittels einer Gegentrommel ausschließlich die Filterstücke der Zigaretten zusätzlich festgehalten werden, während der in der Zigarette eingeschlossene Tabak durch einen Druckluftstoß in eine seitlich angeordnete Auffangrinne befördert wird. Die leeren Zigarettenhülsen mit dem Filter werden anschließend mittels eines Greifers von der Saugtrommel getrennt, während der ausgeblasene Tabak über die Auffangrinne zu einem Sammelbehälter gelangt, dessen Inhalt wiederum der Zigarettenverarbeitung in der betreffenden Zigarettenherstellungsmaschine zur Verfügung steht. Nachteilig bei dieser bekannten Vorrichtung ist, daß damit nur der Tabak aus normalen Zigaretten zurückgewonnen werden kann. Oer Zigaretten-Schuß bei einer Zigarettenherstellungsmaschine besteht aber u.a. aus langen Strängen, gebogenen und gebrochenen Zigaretten, filterlosen Zigaretten, langen und kurzen Filterstäben, zusammengeklebten Zigaretten und Filterklumpen, Filterpapier usw. Zur Rückgewinnung des Tabaks aus solchen Zigaretten oder Zigarettenstücken ist die bekannte Anlage nicht geeignet. Nachteilig ist ferner, daß die Zigaretten der Vorrichtung in einer definierten Lage zugeführt werden müssen. Schließlich besteht beim Ausblasen des Tabaks die zusätzliche Gefahr, daß die Tabakfasern beschädigt werden.

In der DE-A 12 50 320 ist eine Vorrichtung zur Rückgewinnung von Tabak aus fehlerhaften Zigaretten beschrieben, bei der die aus einem Zuführtrichter über ein Förderband in einen Sichtkanal zugeführten Zigaretten zunächst von losen Tabak- und Papierteilchen befreit werden. Die vollständigen Zigaretten gelangen anschließend in eine tellerartig ausgebildete, mit hoher Drehzahl betriebene Drehscheibe, in der die Zigaretten unter der Einwirkung der Zentrifugalkraft an den Umfang geschleudert und dort von einem die Drehscheibe tangential umschlingenden Förderband erfaßt werden. Die infolge der Zentrifugalkraft ausgerichtet auf dem Förderband aufliegenden Zigaretten werden anschließend zwischen zwei Aufreißscheiben einzeln aufgeschnitten und gelangen schließlich auf ein zweistufig arbeitendes Schwingsieb. Auf dem Schwingsieb werden die durch die Siebfläche hindurchfallenden Tabakteilchen von den Papierhüllen und Filtern getrennt und stehen anschließend für eine Wiederverwendung zur Verfügung.

Der Erfindung liegt die **Aufgabe** zugrunde, eine Vorrichtung zur Rückgewinnung von Tabak aus fehlerhaften Zigaretten zu schaffen, die die Nachteile des Standes der Technik vermeidet und eine sofortige Tabakrückgewinnung ermöglicht, ohne daß Qualitätseinbußen hinsichtlich des rückgewonnenen Tabaks in Kauf genommen werden müssen.

Die **Lösung** dieser Aufgabenstellung durch die erfindungsgemäße Vorrichtung ist dadurch gekennzeichnet, daß der Rotationsförderer als konischer Schwingfördertopf mit spiralförmig steigender Transportbahn ausgebildet ist, in deren Auslauf parallel zueinander verlaufende Schikanen zur Aufteilung der vereinzelten Zigaretten in mehrere nebeneinander liegende Reihen angeordnet sind, daß zur Auftrennung der Papierhüllen der in Reihen angeordneten Zigaretten ein Walzensystem vorgesehen ist, und daß ferner eine kontinuierlich arbeitende Aufgabevorrichtung zur Aufgabe des zurückerhaltenen Tabaks zum Frischtabak der Zigarettenherstellungsmaschine vorgesehen ist.

Durch die erfindungsgemäße Zuordnung einer eigenen Rückgewinnungsvorrichtung zu jeder Zigarettenherstellungsmaschine wird es möglich, den Tabak sofort nach Aussonderung der fehlerhaften Zigaretten, d.h. ohne zusätzlichen Transport- und Lageraufwand zurückzugewinnen. Ein Austrocknen des Tabaks wird somit ebenso vermieden wie Qualitätseinbußen des Tabaks beim Zwischentransport und bei der Zwischenlagerung. Da fehlerhafte Zigaretten auch schubartig anfallen können, ist innerhalb der Rückgewinnungsvorrichtung nach der Erfindung eine Pufferung möglich, so daß ein möglichst gleichmäßiger Strom rückgewonnenen Tabaks zusammen mit dem Frischtabak der Zigarettenherstellungsmaschine zugeführt wird. Auf diese Weise werden Qualitätsschwankungen vermieden.

Da die Platzverhältnisse bei Zigarettenherstellungsmaschinen äußerst beengt sind und die Zugänglichkeit zu den Zigarettenherstellungsmaschinen durch die erfindungsgemäße Rückgewinnungsvorrichtung nicht beeinträchtigt werden darf, unterliegt die erfindungsgemäße Vorrichtung der Forderung nach geringem Raumbedarf und einer guten Anbaumöglichkeit auch an vorhandene Zigarettenherstellungsmaschinen.

Die Verwendung eines konischen Schwingfördertopfes schafft die Möglichkeit, auch bei einem schubartigen Anfall fehlerhafter Zigaretten diese in einer Art Puffer aufzunehmen und anschließend bei gleichzeitiger Vergleichmäßigung derart zur Transportrichtung auszurichten, daß sie einem nachgeschalteten Walzensystem zur Zerstörung der Papierhüllen zugeführt werden können. Da der Schwinfördertopf einerseits eine geringe Bodenfläche beansprucht und andererseits eine ausreichend lange Förderstrecke beinhaltet, kann er ohne Schwierigkeiten auch an vorhandenen Zigarettenherstellungsmaschinen angebaut werden. Die Trennung des Tabaks von den im Walzensystem aufgeschlitzten Papierhüllen und ggf. von vorhandenen Filtern geschieht erfindungsgemäß in einer Siebförderrinne, die den rückgewonnenen Tabak kontinuierlich dem Frischtabak der Zigarettenherstellungsmaschine zuführt. Der rückgewonnene Tabak gelangt auf diese Weise unverzüglich und vergleichmäßigt in den Zustrom des Frischtabaks zur Zigarettenherstellungsmaschine, so daß Qualitätseinbußen vermieden werden.

Bei einer bevorzugten Ausführung der erfindungsgemäßen Vorrichtung sind im tangentialen Auslauf des Rotationsförderers parallel zueinander verlaufende Schikanenbleche zur Aufteilung der vereinzelten Zigaretten in mehrere nebeneinander liegende Reihen angeordnet. Wenn diese Schikanenbleche gemäß einem weiteren Merkmal der Erfindung mit unterschiedlicher, zur Außenseite abnehmender Höhe ausgeführt werden, wird die Möglichkeit geschaffen, zusammengeklebte Zigaretten, die eine Störung im nachgeschalteten Walzensystem zur Folge hätten, zur Außenseite hin abzuleiten und auszuwerfen.

Bei einer bevorzugten Ausführungsform der Erfindung ist der Boden im Auslauf des Rotationsförderers gelocht und der unterhalb des Bodens befindliche Raum über ein Sammelrohr und mindestens eine Transportvorrichtung mit der Frischtabakzufuhr der Zigarettenherstellungsmaschine verbunden. Auf diese Weise wird erreicht, daß loser Tabak getrennt von den ausgerichteten Zigaretten der Frischtabakzufuhr zur Zigarettenherstellungsmaschine aufgegeben wird, so daß Verschmutzungen der hinter dem Rotationsförderer angeordneten Vorrichtungen durch diesen losen Tabak vermieden werden. Der lose Tabak kann direkt der Frischtabakzufuhr aufgegeben werden oder einem Hochförderer zugeführt werden, der den Tabak der aufgeschlitzten Zigaretten zurück in die Herstellungsmaschine führt.

Bei einer bevorzugten Ausführungsform der Erfindung ist zwischen dem Auslauf des Rotationsförderers und dem Walzensystem ein mit Wasser benetzter Transportgurt angeordnet, dessen Transportgeschwindigkeit vorzugsweise größer als die des Rotationsförderers ist. Mit Hilfe eines derartigen Transportgurtes werden die vereinzelt und ausgerichtet aus dem Rotationsförderer kommenden Zigaretten gezielt dem nachgeschalteten Walzensystem zugeführt, das erfindungsgemäß mindestens eine mit umlaufenden Messerringen versehene Schlitzwalze aufweist. Die Messerringe dieser Schlitzwalze können entweder unter einem spitzen Winkel zur Walzendrehachse angeordnet sein oder als wendelförmig über die gesamte Walzenlänge verlaufendes Schlitzmesser ausgebildet werden. In beiden Fällen wird sichergestellt, daß jede Zigarettenhülle zuverlässig aufgeschlitzt wird, ohne jedoch den in der Zigarette befindlichen Tabak zu beschädigen.

Um die zur Trennung des Tabaks von den Papierhüllen und ggf. Filtern verwendete Siebförderrinne zur Einsparung von Stellfläche und zwecks Zufuhr des rückgewonnenen Tabaks ohne eine zusätzliche, raumbeanspruchende Einrichtung allein aufgrund der Schwerkraft oberhalb der Zigarettenherstellungsmaschine anordnen zu können, wird mit der Erfindung weiterhin vorgeschlagen, zwischen dem Walzensystem und der Siebförderrinne einen Hochförderer anzuordnen. Dieser Hochförderer wird vorzugsweise als Elevator mit einem Noppengurt ausgeführt. Ein derartiger Noppengurt hat eine schonende Transportwirkung, so daß der Tabak beim Hochfördern nicht beansprucht wird oder seine Langfasern zerstört werden. Die Siebförderrinne ist vorzugsweise durch einen Kurbeltrieb mit relativ großem Hub und kleiner Frequenz angetrieben und gibt den rückgewonnenen Tabak aufgrund der Schwerkraft unmittelbar in den Strom der Frischtabakzufuhr ab.

Da die erfindungsgemäße Vorrichtung ohne Bedienungsperson arbeiten muß, wird mit der Erfindung schließlich vorgeschlagen, Sensoren zur Überwachung des Zigaretten- und Tabakflusses einzubauen, die akustische und/oder optische Signale abgeben und die Vorrichtung bei einer Blockade oder sonstigen Überlastung abschalten.

Auf der Zeichnung ist ein Ausführungsbeispiel einer erfindungsgemäßen Vorrichtung zur Rückgewinnung von Tabak aus fehlerhaften Zigaretten dargestellt, und zwar zeigen:
Fig. 1 eine Draufsicht auf eine strichpunktiert dargestellte Zigarettenherstellungsmaschine und die Vorrichtung der Erfindung,
Fig. 2 eine Draufsicht auf die erfindungsgemäße Vorrichtung in vergrößerter Darstellung,
Fig. 3 eine Seitenansicht der erfindungsgemäßen Vorrichtung gemäß Fig.2,
Fig. 4 eine Stirnansicht der Vorrichtung gemäß den Figuren 2 und 3,
Fig. 5 eine Draufsicht auf eine vergrößerte Darstellung des Auslaufs des Rotationsförderers,
Fig. 6 eine Seitenansicht dieses Auslaufs nach Fig.5 und
Fig. 7 eine Stirnansicht des Auslaufs nach den Figuren 5 und 6.

Die in Fig.1 strichpunktiert dargestellte Zigarettenherstellungsmaschine 1 hat einen Elevator 2 für fehlerhafte Zigaretten, die in der Zigarettenherstellungsmaschine 1 aussortiert werden, beispielsweise weil sie nur unvollständig mit Tabak gefüllt sind oder weil der Filter fehlt bzw. falsch angesetzt ist. Derartige Fehler treten insbesondere beim Anfahren der Maschine auf. Der in diesen fehlerhaften Zigaretten enthaltene Tabak stellt einen nicht unbeträchtlichen Wert dar und soll deshalb zurückgewonnen werden.

Zur Rückgewinnung dieses Tabaks ist unterhalb des Elevators 2 der Zigarettenherstellungsmaschine 1 ein Rotationsförderer 3 angeordnet, von dem ein Ausführungsbeispiel in den Figuren 2 bis 7 dargestellt ist. Bei diesem Rotationsförderer handelt es sich um einen konischen Schwingfördertopf 4, der elektromagnetisch in oszillierende Schwingungen versetzt wird. Hierdurch werden die im topfartigen Aufnahmeraum 4a befindlichen Zigaretten auf einer spiralförmig steigenden Transportbahn 4b nach oben gefördert, wobei sie gleichzeitig derart ausgerichtet werden, daß sie mit ihrer Längsrichtung in Förderrichtung liegen. Die dementsprechend ausgerichteten Zigaretten verlassen den Schwingfördertopf 4 etwa in tangentialer Richtung über einen Auslauf 5, der vergrößert in den Figuren 5 bis 7 dargestellt ist.

Die Fig.5 zeigt strichpunktiert verschiedene Zigaretten Z, die sich aufgrund der Vibrationen des Schwingfördertopfes 4 in Richtung des in Fig.5 eingezeichneten Pfeiles bewegen. Sie gelangen hierbei in den Bereich von Schikanenblechen 5a, die parallel zueinander verlaufen und die vereinzelten Zigaretten Z in mehrere nebeneinander liegende Reihen aufteilen. Hierdurch wird die Vereinzelungswirkung des Rotationsförderers 3 unterstützt.

Wie insbesondere Fig .7 erkennen läßt, sind die Schikanenbleche 5a mit unterschiedlicher, zur Außenseite des Auslaufs 5 abnehmender Höhe ausgeführt. Hierdurch werden zusammengeklebte Zigaretten oder Filter, die nicht in den Raum zwischen den einzelnen Schikanenblechen 5a eintreten konnten, seitlich nach außen abgeworfen, wodurch vermieden wird, daß derartige zusammengeklebte Zigaretten die nachgeschalteten Transporteinrichtungen verstopfen oder den Zigarettenfluß auf andere Weise stören. Zusätzlich ist es möglich, auf den Schikanenblechen 5a liegende Zigarettenklumpen mittels eines Luftstromes oder eines Noppengurtes zur Seite abzustreifen. Der besseren Übersichtlichkeit wegen sind derartige Hilfsmittel auf der Zeichnung nicht dargestellt.

Der Tabak, der während des Transportes der Zigaretten Z im Rotationsförderer 3 herausgefallen ist und der sich auf der spiralförmig steigenden Transportbahn 4b des Schwingfördertopfes 4 befindet, wird im Auslauf 5 des Rotationsförderers 3 durch Löcher 5b ausgesondert. Durch diese Löcher 5b fällt der lose Tabak hindurch. Er gelangt gemäß Fig.3 in ein Sammelrohr 6, das den losen Tabak beim Ausführungsbeispiel einer Transportvorrichtung in Form einer Vibrationsrinne 7 zuführt. Diese Vibrationsrinne 7 könnte den losen Tabak unmittelbar der Frischtabakzufuhr der Zigarettenherstellungsmaschine 1 zuführen. Beim Ausführungsbeispiel sind jedoch verschiedene weitere Transportvorrichtungen zwischengeschaltet.

Die Zigaretten Z, die den Auslauf 5 des Rotationsförderers 3 verlassen, gelangen auf einen mit Wasser benetzten Transportgurt 8, der am besten in den Figuren 2 und 3 zu erkennen ist. Dieser Transportgurt 8 läuft vorzugsweise mit einer größeren Transportgeschwindigkeit um als die Transportgeschwindigkeit des Rotationsförderers 3, wodurch die axiale Ausrichtung der Zigaretten Z unterstützt wird. Da der lose Tabak bereits durch die Löcher 5b im Auslauf 5 abgeführt worden ist, wird eine Verschmutzung des mit Wasser benetzten Transportgurtes 8 durch diesen losen Tabak vermieden.

Die Zigaretten Z werden nunmehr einem Walzensystem 9 zugeführt, das mindestens eine mit umlaufenden Messerringen versehene Schlitzwalze 9a aufweist. Die Messerringe dieser Schlitzwalze 9a können entweder als geschlossene Einzelringe unter einem spitzen Winkel zur Walzendrehachse angeordnet sein oder als wendelförmig über die gesamte Walzenlänge verlaufendes Schlitzmesser ausgeführt werden. In jedem Fall ist sichergestellt, daß die Papierhüllen der in axialer Ausrichtung in das Walzensystem 9 eintretenden Zigaretten schonend aufgeschlitzt werden, ohne daß der langfasrige Tabak beschädigt wird.

Die hinsichtlich ihrer Papierhülle zerstörten Zigaretten fallen gemäß Fig.4 in den Aufnahmetrichter 10 eines Hochförderers 11, der beim Ausführungsbeispiel mit einem Noppengurt 11a versehen ist. Ein derartiger Noppengurt 11a ergibt einen schonenden Transport der aufgeschlitzten Zigaretten, die gleichzeitig so weit nach oben gefördert werden, daß sie eine oberhalb der Zigarettenherstellungsmaschine 1 verlaufende Siebförderrinne 12 erreichen. Diese Siebförderrinne 12 wird vorzugsweise auf Schwenkgliedern 12a gelagert und durch einen nicht dargestellten Kurbelantrieb mit relativ großem Hub und kleiner Frequenz angetrieben, so daß der Tabak auf kurzer Strecke vom aufgeschnittenen Papier der Papierhüllen getrennt wird. Der Tabak fällt durch ein Sieb 12b (siehe Fig.4) hindurch und gelangt im unteren Teil der Siebförderrinne 12 zu einem Auslauf 12c, der den rückgewonnenen Tabak unmittelbar dem frischen Tabak aufgibt, welcher der Zigarettenherstellungsmaschine 1 zugeführt wird. Es erfolgt somit eine kontinuierliche Zufuhr des rückgewonnenen Tabaks zur Zigarettenherstellungsmaschine 1. Das oberhalb des Siebes 12b in der Siebförderrinne 12 geförderte Papier der Zigarettenhüllen sowie die ggf. vorhandenen Filter treten aus einem seitlichen Austritt 12d aus dem oberen Teil der Siebförderrinne 12 aus und werden auf geeignete Weise abgeführt.

Da der Rotationsförderer 3 mit einem topfartigen Aufnahmeraum 4a ausgestattet ist, stellt er einen Puffer dar, der unterschiedliche, d.h. schubartig von der Zigarettenherstellungsmaschine kommende Zigarettenmengen problemlos aufnehmen kann. Diese Zigaretten werden kreisförmig und schonend bewegt, wobei gleichzeitig ein Zigarettenstrom gebildet wird, der von unten nach oben auf der spiralförmig verlaufenden Transportbahn 4b ansteigt. Hierbei werden Verklemmungen und Verstopfungen vermieden, so daß die Zigaretten in Förderrichtung ausgerichtet den Auslauf 5 des Rotationsförderers 3 erreichen. Gleichzeitig wird durch einen derartigen Rotationsförderer 3 bei geringem Bedarf an Bodenfläche ein langer Sortierweg erzielt, der zusätzlich eine Vergleichmäßigung des Zigarettenanfalls zur Folge hat, so daß der anschließend aus den Zigaretten ausgelöste Tabak unmittelbar und als kontinuierlicher Strom dem Frischtabak der Herstellungsmaschine 1 aufgegeben werden kann. Die voranstehend beschriebenen Bauteile der Vorrichtung ergeben eine raumsparende Rückgewinnungsvorrichtung, die auf die Leistung der jeweiligen Zigarettenherstellungsmaschine 1 abgestimmt ist, so daß sie unmittelbar an diese Maschine angebaut werden kann, ohne daß deren Bedienung oder Wartung behindert wird.

### Bezugszeichenliste :

- Z: Zigarette
- 1: Zigarettenherstellungsmaschine
- 2: Elevator
- 3: Rotationsförderer
- 4: Schwingfördertopf
- 4a: Aufnahmeraum
- 4b: Transportbahn
- 5: Auslauf
- 5a: Schikanenblech
- 5b: Loch
- 6: Sammelrohr
- 7: Vibrationsrinne
- 8: Transportgurt
- 9: Walzensystem
- 9a: Schlitzwalze
- 10: Aufnahmetrichter
- 11: Hochförderer
- 11a: Noppengurt
- 12: Siebförderrinne
- 12a: Schwenkglied
- 12b: Sieb
- 12c: Auslauf
- 12d: Austritt

## Patentansprüche

1. Vorrichtung zur Rückgewinnung von Tabak aus fehlerhaften Zigaretten bei der die hinter einer Zigarettenherstellungsmaschine (1) aussortierten Zigaretten über einen Elevator (2) in eine Rückgewinnungsvorrichtung zum Zerstören der Papierhüllen sowie zur Trennung des Tabaks von den Papierstücken sowie ggf. Filtern gelangen, wobei unterhalb des Elevators (2) der Zigarettenherstellungsmaschine (1) ein Rotationsförderer (3) mit einer nachgeschalteten Vereinzelungsvorrichtung angeordnet ist, mittels der die fehlerhaften Zigaretten vereinzelt und in Transportrichtung liegend ausgerichtet tangential aus dem Rotationsförderer (3) abtransportiert werden, und der Vereinzelungsvorrichtung nachgeschaltet eine die Papierhüllen der Zigaretten auftrennende Vorrichtung (9) sowie eine Siebförderrinne (12) angeordnet sind, in der der Tabak vom Papier und ggf. von den Filtern der aufgetrennten Zigaretten getrennt wird,
**dadurch gekennzeichnet,**
daß der Rotationsförderer (3) als konischer Schwingfördertopf (4) mit spiralförmig steigender Transportbahn (4b) ausgebildet ist, in deren Auslauf (5) parallel zueinander verlaufende Schikanen (5a) zur Aufteilung der vereinzelten Zigaretten in mehrere nebeneinander liegende Reihen angeordnet sind,
daß zur Auftrennung der Papierhüllen der in Reihen angeordneten Zigaretten ein Walzensystem (9) vorgesehen ist, und daß ferner eine kontinuierlich arbeitende Aufgabevorrichtung zur Aufgabe des zurückerhaltenen Tabaks zum Frischtabak der Zigarettenherstellungsmaschine (1) vorgesehen ist.

2. Vorrichtung nach Anspruch 1, dadurch gekennzeichnet, daß die Schikanenbleche (5a) mit unterschiedlicher, zur Außenseite abnehmender Höhe ausgeführt sind.

3. Vorrichtung nach Anspruch 1 oder 2, dadurch gekennzeichnet, daß der Boden im Auslauf (5) des Rotationsförderers (3) gelocht und der unterhalb des Bodens befindliche Raum über ein Sammelrohr (6) und mindestens eine Transportvorrichtung (7) mit der Frischtabakzufuhr der Zigarettenherstellungsmaschine (1) verbunden ist.

4. Vorrichtung nach Anspruch 1, dadurch gekennzeichnet, daß zwischen dem Auslauf (5) des Rotationsförderers (3) und dem Walzensystem (9) ein mit Wasser benetzter Transportgurt (8) angeordnet ist.

5. Vorrichtung nach Anspruch 4, dadurch gekennzeichnet, daß die Transportgeschwindigkeit des Transportgurtes (8) größer als die des Rotationsförderers (3) ist.

6. Vorrichtung nach Anspruch 1, dadurch gekennzeichnet, daß das Walzensystem (9) mindestens eine mit umlaufenden Messerringen versehene Schlitzwalze (9a) aufweist.

7. Vorrichtung nach Anspruch 6, dadurch gekennzeichnet, daß die Messerringe unter einem spitzen Winkel zur Walzendrehachse angeordnet sind.

8. Vorrichtung nach Anspruch 6, dadurch gekennzeichnet, daß die Messerringe als wendelförmig über die gesamte Walzenlänge verlaufendes Schlitzmesser ausgebildet sind.

9. Vorrichtung nach Anspruch 1, dadurch gekennzeichnet, daß zwischen dem Walzensystem (9) und der Siebförderrinne (12) ein Hochförderer (11) angeordnet ist.

10. Vorrichtung nach Anspruch 9, dadurch gekennzeichnet, daß der Hochförderer (11) als Elevator mit einem Noppengurt (11a) ausgeführt ist.

11. Vorrichtung nach Anspruch 1, dadurch gekennzeichnet, daß die Siebförderrinne (12) durch einen Kurbeltrieb mit relativ großem Hub und kleiner Frequenz angetrieben ist.

12. Vorrichtung nach mindestens einem der Ansprüche 1 bis 11, dadurch gekennzeichnet, daß Sensoren zur Überwachung des Zigaretten- und Tabakflusses eingebaut sind, die akustische und/oder optische Signale abgeben und die Vorrichtung bei einer Blockade oder sonstigen Überlastung abschalten.

## Claims

1. Apparatus for recovering tobacco from defective cigarettes, in which the cigarettes sorted out behind a cigarette-producing machine (1) pass by way of an elevator (2) into a recovery device for destroying the paper casings and for separating the tobacco from the paper pieces and, if appropriate, filters, there being arranged below the elevator (2) of the cigarette-producing machine (1) a rotary conveyor (3) having a following singling device, by means of which the defective cigarettes are singled and, oriented so as to lie in the direction of transport, are transported tangentially away out of the rotary conveyor (3), and there being arranged after the singling device a device (9) undoing the paper casings of the cigarettes and a screening conveyor trough (12), in which the tobacco is separated from the paper and, if appropriate, from the filters of the undone cigarettes, characterised in that the rotary conveyor (3) is designed as a conical vibrating conveyor bowl (4) with a spirally ascending transport path (4b), in the outlet (5) of which are arranged mutually parallel baffles (5a) for dividing the singled cigarettes into a plurality of rows lying next to one another, in that a roller system (9) is provided for undoing the paper casings of the cigarettes arranged in rows, and in that, furthermore, a continuously operating delivery device is provided for delivering the recovered tobacco to the fresh tobacco of the cigarette-producing machine (1).

2. Apparatus according to Claim 1, characterised in that the baffle plates (5a) are designed with a differing height decreasing towards the outside.

3. Apparatus according to Claim 1 or 2, characterised in that the floor in the outlet (5) of the rotary conveyor (3) is perforated, and the space located underneath the floor is connected by way of a collecting tube (6) and at least one transport device (7) to the fresh-tobacco feed of the cigarette-producing machine (1).

4. Apparatus according to Claim 1, characterised in that a transport belt (8) wetted with water is arranged between the outlet (5) of the rotary conveyor (3) and the roller system (9).

5. Apparatus according to Claim 4, characterised in that the transport speed of the transport belt (8) is higher than that of the rotary conveyor (3).

6. Apparatus according to Claim 1, characterised in that the roller system (9) has at least one slitting roller (9a) equipped with rotating cutter rings.

7. Apparatus according to Claim 6, characterised in that the cutter rings are arranged at an acute angle to the axis of rotation of the roller.

8. Apparatus according to Claim 6, characterised in that the cutter rings are designed as slitting knives extending helically over the entire roller length.

9. Apparatus according to Claim 1, characterised in that an elevating conveyor (11) is arranged between the roller system (9) and the screening conveyor trough (12).

10. Apparatus according to Claim 9, characterised in that the elevating conveyor (11) is designed as an elevator having a knobbed belt (11a).

11. Apparatus according to Claim 1, characterised in that the screening conveyor trough (12) is driven by a crank mechanism at a relatively large stroke and low frequency.

12. Apparatus according to at least one of Claims 1 to 11, characterised in that sensors for monitoring the cigarette flow and tobacco flow are installed, and these emit acoustic and/or optical signals and switch off the apparatus in the event of a blockage or other overload.

## Revendications

1. Dispositif pour la récupération du tabac de cigarettes défectueuses, dans lequel les cigarettes extraites derrière une machine de fabrication de cigarettes (1) arrivent au moyen d'un élévateur (2) dans un dispositif de récupération pour la destruction des enveloppes de papier ainsi que la séparation du tabac des morceaux de papier ainsi que ,le cas échéant, des filtres, un convoyeur rotatif (3) étant disposé sous l'élévateur (2) de la machine de fabrication de cigarettes (1) et comportant un dispositif de séparation monté à la suite, au moyen duquel les cigarettes défectueuses sont isolées et orientées dans le sens du transport, et sont évacuées tangentiellement au convoyeur rotatif (3), un dispositif (9) défaisant les enveloppes de papier des cigarettes ainsi qu'une goulotte transporteuse à tamis (12) étant placés à la suite du dispositif de séparation et, le cas échéant, des filtres des cigarettes défaites,
caractérisé en ce que
le convoyeur rotatif (3) est conçu sous forme de pot transporteur conique à vibrations (4) avec voie d'acheminement (4b) montant en spirale, à la sortie (5) duquel sont disposées parallèlement entre elles des chicanes (5a) pour répartir les cigarettes isolées en plusieurs rangées situées les unes à côté des autres,
en ce que pour défaire les enveloppes de papier des cigarettes disposées en rangées, il est prévu un système à cylindre (9) et ce qu'en outre il est prévu un dispositif de chargement fonctionnant en continu pour ramener le tabac récupéré au tabac frais de la machine de fabrication de cigarettes (1).

2. Dispositif selon la revendication 1, caractérisé en ce que les plaques de chicane (5a) sont réalisées avec une hauteur différente diminuant en direction de l'extérieur.

3. Dispositif selon la revendication 1 ou la revendication 2, caractérisé en ce que le fond est perforé à la sortie (5) du convoyeur rotatif (3) et que l'espace qui se trouve au-dessous du fond est relié par l'intermédiaire d'un tuyau collecteur (6) et d'au moins un dispositif de transport (7) à l'alimentation en tabac frais de la machine de fabrication de cigarettes (1).

4. Dispositif selon la revendication 1, caractérisé en ce que, entre la sortie (5) du convoyeur rotatif (3) et le système à cylindre (9), il est disposé une courroie transporteuse (8) humectée d'eau.

5. Dispositif selon la revendication 4, caractérisé en ce que la vitesse de transport de la courroie transporteuse (8) est supérieure à celle du convoyeur rotatif (3).

6. Dispositif selon la revendication 1, caractérisé en ce que le système à cylindre (9) présente au moins un cylindre à fendre (9a) muni de couteaux circulaires rotatifs.

7. Dispositif selon la revendication 6, caractérisé en ce que les couteaux circulaires sont disposés en formant un angle aigu par rapport à l'axe de rotation du cylindre.

8. Dispositif selon la revendication 6, caractérisé en ce que les couteaux circulaires sont conçus en tant que couteaux à fendre s'étendant de manière hélicoïdale dur toute la longueur du cylindre.

9. Dispositif selon la revendication 1, caractérisé en ce qu'un convoyeur vertical (11) est disposé entre le système à cylindre (9) et la goulotte transporteuse à tamis (12).

10. Dispositif selon la revendication 9, caractérisé en ce que le convoyeur vertical (11) est réalisé sous forme d'élévateur avec une courroie à saillies (11a).

11. Dispositif selon la revendication 1, caractérisé en ce que la goulotte transporteuse à tamis (12) est entraînée par une commande à manivelle avec une course relativement élevée et une fréquence relativement petite.

12. Dispositif selon au moins l'une quelconque des revendications 1 à 11, caractérisé en ce que des détecteurs sont incorporés pour contrôler le flux de cigarettes et du tabac, ces détecteurs émettant des signaux acoustiques et/ou optiques et arrêtant le dispositif lors d'un blocage ou d'une surcharge quelconque.
